# EUROPÄISCHE PATENTSCHRIFT

(11) **EP 2 313 716 B1**
(45) Veröffentlichungstag und Bekanntmachung des Hinweises auf die Patenterteilung: **22.10.2014**
(21) Anmeldenummer: 09781387.7
(22) Anmeldetag: 03.08.2009
(51) Int. Cl.: F25D 17/04, F25D 23/08

(54) **KÄLTEGERÄT MIT DRUCKAUSGLEICHSDURCHGANG**
REFRIGERATION DEVICE WITH A PRESSURE-COMPENSATION PASSAGE
APPAREIL FRIGORIFIQUE POSSÉDANT UN PASSAGE D'ÉQUILIBRAGE DE PRESSION

(30) Priorität: 12.08.2008 DE 102008041187
(43) Veröffentlichungstag der Anmeldung: 27.04.2011
(73) Patentinhaber: BSH Bosch und Siemens Hausgeräte GmbH, 81739 München (DE)
(72) Erfinder: HOWE, Michael, 89537 Giengen (DE); NEUMANN, Michael, 81739 München (DE)
(86) Internationale Anmeldenummer: PCT/EP2009/059989
(87) Internationale Veröffentlichungsnummer: WO 2010/018088

(56) Entgegenhaltungen:
- WO-A1-2008/025378
- DE-A1-102005 021 592
- FR-A- 1 592 886
- GB-A- 895 548

## Beschreibung

Die vorliegende Erfindung betrifft ein Kältegerät, insbesondere einen Haushaltskältegerät, wie etwa einen Kühl- oder Gefrierschrank mit einer Druckausgleichsöffnung, die dazu dient, die Entstehung eines Unterdrucks im Innenraum des Kältegerätes zu verhindern.

Bei jedem Öffnen der Tür eines Kältegerätes gelangt warme Luft in dessen Innenraum, die sich nach dem Schließen der Tür darin abkühlt und einen Unterdruck erzeugt, durch den die Tür gegen die Frontseite des Korpus gesaugt wird. Dieser Unterdruck führt dazu, dass die Tür nach dem Schließen so lange sehr schwer wieder zu öffnen ist, bis der Druck zwischen Innenraum und Umgebung wieder ausgeglichen ist. Es kommt zwar nach längerer Zeit stets wieder zu einem Druckausgleich, da die herkömmlicherweise zwischen der Tür und der Frontseite des Korpus des Kältegerätes angebrachte Dichtung nicht vollkommen luftdicht schließt, doch ist man im Allgemeinen bestrebt, die Leckrate dieser Dichtung möglichst gering zu halten, da Luft, die über Lecks der Dichtung zwischen dem Innenraum und der Umgebung ausgetauscht wird, auch stets zu einem unerwünschten Eintrag von Wärme und Feuchtigkeit in den Innenraum führt. Je präziser das Kältegerät verarbeitet ist und um so kleiner folglich die Leckrate ist, um so länger hält der Unterdruck nach dem Schließen der Tür an.

Dieses Problem macht sich besonders deutlich bemerkbar bei Kältegeräten, bei denen die einander gegenüberliegenden, üblicherweise durch eine Magnetdichtung aneinander abdichtenden Rahmenflächen von Korpus und Tür einteilig ausgebildet sind und dadurch für die Magnetdichtung eine von Unebenheiten praktisch freie Anlagefläche bilden, die ein sehr dichtes Schließen ermöglicht.

Die zum erneuten Öffnen der Tür erforderliche Kraft ist proportional zur Druckdifferenz und zur Größe der Tür. Eine hohe Druckdifferenz tritt insbesondere bei Gefriergeräten auf, da hier der Temperaturunterschied zwischen dem Innenraum und der einströmenden Umgebungsluft besonders groß und dementsprechend die Druckabnahme besonders heftig ist. Wenn keine Maßnahmen für einen Druckausgleich zwischen Innenraum und Umgebung getroffen werden, kann die zum erneuten Öffnen der Tür erforderliche Kraft so groß werden, dass die Standfestigkeit des Geräts gefährdet ist.

Aus WO 2008/025378 A1 ist ein Kältegerät bekannt, bei dem in einem von zwei einander zugewandten Rahmenflächen eines Korpus und einer Tür ein eine dazwischen liegende Dichtung überbrückender Durchgang ausgeformt ist. Der Durchgang beinhaltet mehrere Richtungswechsel, um ein ungehindertes, freies Hindurchströmen von Luft und damit einen unkontrollierten Eintrag von Wärme in den Innenraum des Kältegeräts zu vermeiden.

Gemäß dieser bekannten Technik müsste für einen schnellen Druckausgleich der Durchgang an sich möglichst kurz und geräumig sein. Will man einen unerwünschten Wärmeeintrag in den Innenraum vermeiden, so muss man den Durchgang möglichst lang und eng machen. In der Praxis ist also immer nur eine mehr oder weniger befriedigende Kompromisslösung möglich, die weder einen optimal schnellen Druckausgleich erreicht, noch den Wärmeeintrag in die Kammer minimiert.

Je länger und enger der Durchgang ist, um so leichter kann er durch darin niedergeschlagenes Eis verstopfen.

Die Temperaturregelung des Innenraums eines Kältegeräts ist unvermeidlicherweise mit einer Hysterese behaftet. Deshalb schwankt die Temperatur im Laufe der Zeit. Steigt die Temperatur, so wird über den Durchgang Kaltluft ins Freie geblasen, und der Durchgang kühlt aus. Wenn anschließend die Kühlung des Innenraums wieder anspringt, und die Temperatur des Innenraums zu fallen beginnt, strömt herkömmlicherweise Außenluft durch den Durchgang in den Innenraum, wobei ein Teil der Feuchtigkeit dieser Luft sich an den Wänden des Durchgangs niederschlägt. Diese Feuchtigkeit gefriert spätestens dann, wenn wieder Kaltluft aus dem Innenraum auszuströmen beginnt, und verengt so den Durchgang.

Aus FR 1 592 886 A ist eine Kühltruhe bekannt, bei dem ein Druckausgleichsdurchgang durch mehrere Bohrungen gebildet ist, die die Kammern eines Dichtprofils miteinander, mit der Umgebung und mit einem Kanal verbinden, der sich rings um einen zentralen Vorsprung des Kühltruhendeckels erstreckt und vom Lagerraum der Kühltruhe durch eine als Rückschlagventil fungierende langgestreckte Dichtlippe abgegrenzt ist. Eine luftdichte Trennung des Kanals vom Lagerraum ist - vor allem an den Ecken des zentralen Vorsprungs - mit der langgestreckten Dichtlippe schwer zu realisieren. Wenn sich der Lagerraum erwärmt, strömt folglich Luft durch den Kanal und die Bohrungen ins Freie. Dadurch wird der Kanal stark gekühlt, so dass, wenn bei einer späteren Kühlphase des Lagerraums Luft von Außen einströmt, die darin mitgeführte Feuchtigkeit im Kanal auskondensiert.

Es besteht daher nach wie vor Bedarf nach einem Kältegerät, das zuverlässig ein leichtes Türöffnen, auch unmittelbar nach einem vorangegangenen Schließen, ermöglicht und bei dem die Gefahr eines Vereisens des Druckausgleichsdurchgangs zumindest reduziert ist.

Die vorliegende Erfindung befriedigt diesen Bedarf durch ein Kältegerät mit den Merkmalen des Anspruchs 1. Da das Rückschlagventil das Ausströmen von Kaltluft über den Durchgang zumindest behindert, ist wenigstens ein Teil der ausströmenden Kaltluft gezwungen, einen anderen Weg ins Freie zu nehmen, und eine starke Abkühlung des Durchgangs wird vermieden. Da in Folge dessen der Durchgang sich allenfalls schwach abkühlt, schlägt sich auch nur wenig Kondenswasser in dem Durchgang nieder, wenn später wieder Umgebungsluft durch diesen einströmt. Da die Erhebung der ersten Rahmenfläche die Dichtung verformt, behindert sie auch eine Luftzirkulation in Längsrichtung der Dichtung, so dass der von dem Rückschlagventil abzudichtende Durchgangsquerschnitt gering bleibt und das Rückschlagventil Wirkung zeigen kann.

Als Absperrglied des Rückschlagventils kann zweckmäßigerweise eine flexible Membran vorgesehen sein.

Die Membran ist vorzugsweise an einem innenraumseitigen Ende des Durchgangs angeordnet. Dies ermöglicht es ihr, unter dem Druck einströmender Luft nach innen auszuweichen, während sie im Falle eines Überdrucks im Innenraum des Kältegeräts gegen einen Ventilsitz gedrückt wird.

Als Ventilsitz kann einfach ein Teil der ersten Rahmenfläche dienen.

Vorzugsweise ist der Ventilsitz an einem zu der zweiten Rahmenfläche hin vorspringenden Bereich der ersten Rahmenfläche gebildet.

Um die Länge des Durchgangs zu minimieren, ist er vorzugsweise senkrecht zur Längserstreckung der Nut angeordnet.

Die Erhebung ist dabei vorteilhafterweise an die erste Rahmenfläche mit angeformt.

Bevorzugt reicht die wenigstens eine Erhebung bis auf das Höhenniveau der Nutöffnung der zur Montage der Dichtung dienenden Nut heran.

Alternativ endet die wenigstens eine Erhebung mit Abstand über dem Höhenniveau der zur Montage der Dichtung dienenden Nut.

Vorzugsweise ist der Zwischenraum an zwei gegenüberliegenden Seiten von Erhebungen begrenzt.

Die Erhebungen sind vorzugsweise rippenartig ausgebildet.

Indem eine verformbare Flanke der Dichtung sich an die Erhebung anschmiegt, ist der Durchgang in seitlicher Richtung abgegrenzt, und hindurchströmende Luft kann sich nicht ohne weiteres entlang der Dichtung verteilen. So ist eine wirksame Absperrung des Durchgangs durch das Ventil möglich.

Die Membran kann einen mit der Dichtung verbundenen Rand aufweisen, so dass sie gemeinsam mit der Dichtung an dem Kältegerät montierbar ist. Vorzugsweise ist die Membran einteilig mit der Dichtung ausgebildet.

Die Membran sollte groß genug sein, um wenigstens den freien Querschnitt des Zwischenraums zu überdecken.

Wenn die Membran sich über die gesamte Länge der Dichtung erstreckt, können Membran und Dichtung gemeinsam preiswert durch Extrusion gefertigt werden.

Um die Sperrwirkung der Membran zu verbessern, ist diese vorzugsweise in geschlossener Stellung der Tür zwischen den zwei Rahmenflächen der Tür und des Korpus vorgespannt. Eine solche Vorspannung kann insbesondere dann wirksam aufgebaut werden, wenn, wie erwähnt, der Ventilsitz zu der zweiten Rahmenfläche hin vorspringt.

Weitere Merkmale und Vorteile der Erfindung ergeben sich aus der nachfolgenden Beschreibung von Ausführungsbeispielen unter Bezugnahme auf die beigefügten Figuren. Es zeigen:
- Fig. 1: eine perspektivische Ansicht eines erfindungsgemäßen Kältegeräts schräg von unten;
- Fig. 2: eine vergrößerte Detailansicht der Tür des Kältegeräts;
- Fig. 3: einen Schnitt durch die Tür entlang der in Fig. 2 durch Linien III definierten Ebene

Das in Fig. 1 in einer schematischen Ansicht gezeigte Kältegerät hat einen im Wesentlichen quaderförmigen Korpus 1 und eine daran angeschlagene Tür 2. An einer als Innenverkleidung dienenden, im vorliegenden Fall rechteckförmigen, thermoplastischen Kunststoffplatte 12, die einen Großteil der Innenseite der Tür 2 bildet, sind untereinander zu einem Rechteck verbundene Holme 3 durch Tiefziehen geformt. In geschlossener Stellung der Tür 2 greifen die Holme 3 in den Korpus 1 ein. Die Holme 3 sind umgeben von einem umlaufenden als erste Rahmenfläche dienenden Randstreifen 6. Eine Magnetdichtung 4, die in geschlossener Stellung in dem Fachmann vertrauter Weise im Wesentlichen luftdicht an einer vorderen zweiten Rahmenfläche 5 des Korpus anliegt, ist in einer sich zwischen den Holmen 3 und dem Randstreifen 6 erstreckenden Nut der Türinnenseite verankert.

Von einem die Magnetdichtung 4 unterquerenden Durchgang ist im fertig zusammengefügten Zustand der Fig. 1 lediglich ein flacher Graben 7 zu erkennen, der sich über den unteren Teil des Randstreifens 6, von der Unterkante der Tür bis unter die Magnetdichtung 4, erstreckt.

Die Gestalt des Durchgangs wird deutlicher aus Fig. 2, die eine vergrößerte perspektivische Ansicht einer unteren Ecke der Tür 2 zeigt, wobei die Magnetdichtung 4 weggelassen ist, um die zu ihrer Verankerung dienende Nut 8 zeigen zu können. Die Nut 8 erstreckt sich in einem Grenzbereich zwischen dem Randstreifen 6 und den Holmen 3 rahmenförmig um die Holme 3. Sie ist hinterschnitten, um eine feste Verankerung für die Magnetdichtung 4 zu bilden. In der Verlängerung des Grabens 7 ist eine Vertiefung 9 vorgesehen. Beiderseits der Vertiefung 9 stehen von dem unteren horizontalen Holm 3 zur Nut 8 hingerichtet Rippen 10 ab. Entlang der durch die Linien III in Fig. 2 definierten Ebene verhindern die Vertiefung 9 und die Rippen 10 einen Luftdurchgang bildend einen Kontakt zwischen der Magnetdichtung 4 und der Türinnenfläche.

Fig. 3 zeigt einen Schnitt durch die Tür 2 entlang der durch die Linien III definierten Ebene. Wie man sieht, ist die Innenseite der Tür 2 aus zwei Teilen zusammengefügt, einem Blech 11, das jeweils Randbereiche der Innenfläche sowie seitliche und untere Flankenwand eine Außenseite der Tür 2 bildet, und der Kunststoffplatte 12, in der die Holme 3, die Nut 8 und die Vertiefung 9 geformt sind. Eine Grenze, an der das Blech 11 und das Innenteil 12 aneinander stoßen, ist unter der Magnetdichtung 4 verborgen.

Die Magnetdichtung 4 umfasst mehrere schlauchartige Kammern, von denen zwei, mit 13 bzw. 14 bezeichnet, luftgefüllt und leicht elastisch verformbar sind, und eine dritte, 15, ein ferromagnetisches Material enthält, das bei geschlossener Tür 2 die Magnetdichtung 4 in dichtem Kontakt mit der Rahmenfläche 5 des Korpus hält. Eine dem Holm 3 zugewandte Außenwand 20 ist im Kontakt mit den Rippen 10 elastisch verformt; der Verlauf der Außenwand 20 im entspannten Zustand ist als gestrichelter Umriss eingezeichnet. An diesem Verlauf ist zu erkennen, dass die Außenwand in ausreichender Entfernung von den Rippen in Kontakt mit dem Holm 3 allenfalls leicht verformt ist; in Höhe der Rippen 10 ist die Verformung hingegen so stark, dass die Außenwand auf nahezu der gesamten Länge der Rippen 10 dicht an diesen anliegt.

Eine von der Wand der Kammer 13 abstehende flexible Membran 16 liegt beiderseits des Grabens 7 im Wesentlichen dicht an der Innenseite der Tür 2 an. Der Graben 7, die Vertiefung 9 sowie ein Zwischenraum 18 zwischen den zwei Rippen 10 bilden einen kontinuierlichen Durchgang, der von außen bis an die Innenseite einer Membran 17 führt, die einstückig mit der Wand der Kammer 14 verbunden ist und an einer Scheitelfläche 19 der Holme 3 anliegt. Wenn die Tür 2 geschlossen ist und die Magnetdichtung 4 zwischen einer von den Holmen 3 und dem Randstreifen 6 gebildeten Rahmenfläche der Tür und der Rahmenfläche 5 des Korpus leicht gestaucht ist, drückt auch die Membran 17 elastisch gegen die Scheitelfläche 19.

Wenn nach dem Schließen der Tür 2 sich im Innenraum des Kältegeräts ein Unterdruck bildet, wird die Membran 17 von der Scheitelfläche 19 abgehoben, und Außenluft strömt über den sich bildenden Spalt ins Innere. Über den Graben 7, die Vertiefung 9 und den Zwischenraum 18 kann die Luft leicht nachströmen. Da der Zwischenraum 18 in seitlicher Richtung durch den innigen Kontakt zwischen den Rippen 10 und der Außenwand 20 abgedichtet ist, kommt es zu keiner Ausbreitung der einströmenden Luft entlang der Dichtung 8. So ist ausgeschlossen, dass in Hohlräumen zwischen der Dichtung 8 und der Kunststoffplatte 12 Eis auskondensiert. Wenn sich hingegen in einer Ausschaltphase der Kühlung das Innere des Kältegeräts erwärmt, drückt der resultierende Überdruck die Membran 17 gegen die Scheitelfläche 19 und daran angrenzende Enden der Rippen, die als Ventilsitz fungieren, und dichtet so den Weg über den Zwischenraum 18, die Vertiefung 9 und den Graben 8 ab. Die geringe Ausdehnung des Ventilsitzes gewährleistet eine gute Dichtwirkung. So ist die Luft gezwungen, zwischen der Magnetdichtung 4 und der Rahmenfläche 15 des Korpus 1 hindurch zu entweichen. Die Vertiefung 9 und der Zwischenraum 18 werden daher nicht stark gekühlt, und die Neigung der in der nächsten Ansaugphase durch sie hindurch ins Innere strömenden Luft zum Auskondensieren ist gering.

## Patentansprüche

1. Kältegerät, insbesondere Haushaltskältegerät mit einem Korpus (1) und einer eine Innenverkleidung (12) aufweisende Tür (2), die einen gekühlten Innenraum umgeben und einander zugewandte, einen von einer Dichtung (4) ausgefüllten Spalt begrenzende Rahmenflächen (5; 3, 6) haben, wobei die Dichtung (4) in einer Nut (8) einer ersten der Rahmenflächen (3, 6) befestigt ist und in wenigstens einer der Rahmenflächen (6) ein die Dichtung (4) überbrückender Durchgang (8, 9, 18) ausgeformt ist, **dadurch gekennzeichnet, dass** der Durchgang (8, 9, 18) an der Nut (8) der ersten Rahmenfläche (6) quer zur Längserstreckung der Nut (8) ausgeformt ist, dass der Durchgang (8, 9, 18) wenigstens abschnittsweise durch einen mindestens einer Erhebung (10) der ersten Rahmenfläche benachbarten Zwischenraum (18) gebildet ist, wobei die Dichtung (4) im Bereich des Zwischenraums (18) zumindest teilweise durch die Erhebung (10) von einer zur ersten Rahmenfläche (6) gehörenden Anlagefläche abgehoben ist, und dass an dem Durchgang (8, 9, 18) ein Rückschlagventil (17) vorgesehen ist.

2. Kältegerät nach Anspruch 1, **dadurch gekennzeichnet, dass** das Rückschlagventil als Absperrglied eine Membran (17) aufweist.

3. Kältegerät nach Anspruch 2, **dadurch gekennzeichnet, dass** die Membran (17) an einem innenraumseitigen Ende des Durchgangs (8, 9, 18) angeordnet ist.

4. Kältegerät nach einem der Ansprüche 1 bis 3, **dadurch gekennzeichnet, dass** die erste Rahmenfläche (3, 6) einen Ventilsitz (19) des Rückschlagventils bildet.

5. Kältegerät nach Anspruch 4, **dadurch gekennzeichnet, dass** der Ventilsitz (19) an einem zu der zweiten Rahmenfläche (5) hin vorspringenden Bereich (3) der ersten Rahmenfläche (3, 6) gebildet ist.

6. Kältegerät nach einem der Ansprüche 1 bis 5, **dadurch gekennzeichnet, dass** der Durchgang (8, 9, 18) senkrecht zur Längserstreckung der Nut (8) angeordnet ist.

7. Kältegerät nach einem der vorhergehenden Ansprüche, **dadurch gekennzeichnet, dass** der Zwischenraum (18) an zwei gegenüberliegenden Seiten von Erhebungen (10) begrenzt ist.

8. Kältegerät nach einem der vorhergehenden Ansprüche, **dadurch gekennzeichnet, dass** die mindestens eine Erhebung (10) rippenartig ausgebildet ist.

9. Kältegerät nach einem der vorhergehenden Ansprüche, **dadurch gekennzeichnet, dass** die zumindest eine Erhebung (10) einstückig an die erste Rahmenfläche (6) mit angeformt ist.

10. Kältegerät nach einem der Ansprüche 1 bis 9, **dadurch gekennzeichnet, dass** die zumindest eine Erhebung (10) an das Höhenniveau der Nutöffnung heranreicht.

11. Kältegerät nach einem der Ansprüche 1 bis 9, **dadurch gekennzeichnet, dass** die zumindest eine Erhebung (10) mit Abstand über dem Höhenniveau der Nutöffnung endet.

12. Kältegerät nach einem der vorhergehenden Ansprüche, **dadurch gekennzeichnet, dass** eine verformbare Flanke der Dichtung (4) sich zumindest annähernd an die Erhebung (10) anschmiegt.

13. Kältegerät nach einem der Ansprüche 2 bis 12, **dadurch gekennzeichnet, dass** die Membran (17) an einem Rand mit der Dichtung (4) verbunden ist.

14. Kältegerät nach Anspruch 13, **dadurch gekennzeichnet, dass** die Membran (17) einteilig mit der Dichtung (4) ausgebildet ist.

15. Kältegerät nach Anspruch 13 oder 14, **dadurch gekennzeichnet, dass** die Membran (17) zumindest den freien Querschnitt des Zwischenraums überdeckt.

16. Kältegerät nach Anspruch 13, 14 oder 15, **dadurch gekennzeichnet, dass** die Membran (17) sich über die gesamte Länge der Dichtung (4) erstreckt.

17. Kältegerät nach einem der Ansprüche 2 bis 16, **dadurch gekennzeichnet, dass** die Membran (17) in geschlossener Stellung der Tür (2) zwischen den zwei Rahmenflächen (3, 6; 5) vorgespannt ist.

## Claims

1. Refrigeration device, in particular a household refrigeration device with a body (1) and a door (2) having an internal cladding (12), said body and door enclosing a cooled interior and having frame surfaces (5; 3, 6) which face one another and delimit a gap which is filled by a seal (4), it being possible for the seal (4) to be fitted in a slot (8) of a first of the frame surfaces (3, 6) and a passage (8, 9, 18) which bridges the seal (4) to be formed in at least one of the frame surfaces (6), **characterised in that** the passage (8, 9, 18) is formed at the slot (8) of the first frame surface (6) transversely to the longitudinal extension of the slot (8), that the passage (8, 9, 18) is formed, at least in sections, by a space (18) adjoining at least one elevation (10) of the first frame surface, it being possible for the seal (4) to be lifted in the region of the space (18) at least partially by the elevation (10) of a support surface belonging to the first frame surface (6), and that a non-return valve (17) is provided at the passage (8, 9, 18).

2. Refrigeration device according to claim 1, **characterised in that** the non-return valve has a diaphragm (17) as the shut-off device.

3. Refrigeration device according to claim 2, **characterised in that** the diaphragm (17) is arranged at an interior end of the passage (8, 9, 18).

4. Refrigeration device according to one of claims 1 to 3, **characterised in that** the first frame surface (3, 6) forms a valve seat (19) of the non-return valve.

5. Refrigeration device according to claim 4, **characterised in that** the valve seat (19) is formed at a region (3) of the first frame surface (3, 6) which projects towards the second frame surface (5).

6. Refrigeration device according to one of claims 1 to 5, **characterised in that** the passage (8, 9, 18) is arranged perpendicularly to the longitudinal extension of the slot (8).

7. Refrigeration device according to one of the preceding claims, **characterised in that** the space (18) is delimited on two opposite sides by the elevations (10).

8. Refrigeration device according to one of the preceding claims, **characterised in that** the at least one elevation (10) is constructed in the form of ribs.

9. Refrigeration device according to one of the preceding claims, **characterised in that** the at least one elevation (10) is integrally moulded as one piece with the first frame surface (6).

10. Refrigeration device according to one of claims 1 to 9, **characterised in that** the at least one elevation (10) reaches up to the height of the slot opening.

11. Refrigeration device according to one of claims 1 to 9, **characterised in that** the at least one elevation (10) ends at a distance above the height of the slot opening.

12. Refrigeration device according to one of the preceding claims, **characterised in that** one deformable edge of the seal (4) nestles at least approximately against the elevation (10).

13. The refrigeration device as claimed in one of claims 2 to 12, **characterised in that** the diaphragm (17) is connected at one edge to the seal (4).

14. Refrigeration device according to claim 13, **characterised in that** the diaphragm (17) is constructed as one piece with the seal (4).

15. Refrigeration device according to claim 13 or 14, **characterised in that** the diaphragm (17) covers at least the open cross-section of the space.

16. Refrigeration device according to claim 13, 14 or 15, **characterised in that** the diaphragm (17) extends over the entire length of the seal (4).

17. Refrigeration device according to one of claims 2 to 16, **characterised in that** when the door (2) is in a closed position, the diaphragm (17) is tensioned between the two frame surfaces (3, 6; 5).

## Revendications

1. Appareil frigorifique, notamment appareil frigorifique à usage domestique comprenant un corps (1) et une porte (2) présentant un revêtement intérieur (12), lesquels entourent un espace intérieur refroidi et ont des surfaces en cadre (5 ; 3, 6) tournées l'une vers l'autre, délimitant une fente remplie par un joint (4), le joint (4) étant fixé dans une rainure (8) d'une première des surfaces en cadre (3, 6) et un passage (8, 9, 18) surmontant le joint (4) étant formé dans au moins une des surfaces en cadre (6), **caractérisé en ce que** le passage (8, 9, 18), sur la rainure (8) de la première surface de cadre (6), est formé transversalement à l'étendue longitudinale de la rainure (8), **en ce que** le passage (8, 9, 18) est formé au moins par sections par un espace intermédiaire (18) voisin à au moins une élévation (10) de la première surface en cadre, le joint (4) étant soulevé dans la zone de l'espace intermédiaire (18) au moins en partie par l'élévation (10) d'une surface d'application appartenant à la première surface en cadre (6), et **en ce qu'**un clapet anti-retour (17) est ménagé sur le passage (8, 9, 18).

2. Appareil frigorifique selon la revendication 1, **caractérisé en ce que** le clapet anti-retour présente une membrane (17) comme organe de blocage.

3. Appareil frigorifique selon la revendication 2, **caractérisé en ce que** la membrane (17) est disposée sur une extrémité, côté espace intérieur, du passage (8, 9, 18).

4. Appareil frigorifique selon l'une quelconque des revendications 1 à 3, **caractérisé en ce que** la première surface en cadre (3, 6) forme un siège de soupape (19) du clapet anti-retour.

5. Appareil frigorifique selon la revendication 4, **caractérisé en ce que** le siège de soupape (19) est formé sur une zone (3), en saillie en direction de la deuxième surface en cadre (5), de la première surface en cadre (3, 6).

6. Appareil frigorifique selon l'une quelconque des revendications 1 à 5, **caractérisé en ce que** le passage (8, 9, 18) est disposé perpendiculairement à l'étendue longitudinale de la rainure (8).

7. Appareil frigorifique selon l'une quelconque des revendications précédentes, **caractérisé en ce que** l'espace intermédiaire (18) est délimité par des élévations (10) sur deux côtés opposés.

8. Appareil frigorifique selon l'une quelconque des revendications précédentes, **caractérisé en ce que** l'au moins une élévation (10) est réalisée en forme de nervure.

9. Appareil frigorifique selon l'une quelconque des revendications précédentes, **caractérisé en ce que** l'au moins une élévation (10) est formée d'une seule pièce sur la première surface en cadre (6).

10. Appareil frigorifique selon l'une quelconque des revendications 1 à 9, **caractérisé en ce que** l'au moins une élévation (10) arrive au niveau en hauteur de l'ouverture de rainure.

11. Appareil frigorifique selon l'une quelconque des revendications 1 à 9, **caractérisé en ce que** l'au moins une élévation (10) se termine avec écart au-dessus du niveau en hauteur de l'ouverture de rainure.

12. Appareil frigorifique selon l'une quelconque des revendications précédentes, **caractérisé en ce qu'**un flanc déformable du joint (4) s'adapte au moins approximativement à l'élévation (10).

13. Appareil frigorifique selon l'une quelconque des revendications 2 à 12, **caractérisé en ce que** la membrane (17) est reliée au joint (4) sur un bord.

14. Appareil frigorifique selon la revendication 13, **caractérisé en ce que** la membrane (17) est réalisée d'une seule pièce avec le joint (4).

15. Appareil frigorifique selon la revendication 13 ou 14, **caractérisé en ce que** la membrane (17) recouvre au moins la section transversale libre de l'espace intermédiaire.

16. Appareil frigorifique selon la revendication 13, 14 ou 15, **caractérisé en ce que** la membrane (17) s'étend sur toute la longueur du joint (4).

17. Appareil frigorifique selon l'une quelconque des revendications 2 à 16, **caractérisé en ce que** la membrane (17), en position fermée de la porte (2), est précontrainte entre les deux surfaces en cadre (3, 6 ; 5).
